# EUROPÄISCHE PATENTSCHRIFT

(11) **EP 2 060 729 B1**
(45) Veröffentlichungstag und Bekanntmachung des Hinweises auf die Patenterteilung: **25.03.2015**
(21) Anmeldenummer: 08018349.4
(22) Anmeldetag: 21.10.2008
(51) Int. Cl.: E06B 7/23

(54) **Eckdichtung für einen Fensterflügel oder ein Türblatt**
Corner seal for a window sash or door leaf
Système d'étanchéité d'angle pour vantail de fenêtre ou porte

(30) Priorität: 17.11.2007 DE 102007055035
(43) Veröffentlichungstag der Anmeldung: 20.05.2009
(73) Patentinhaber: ROTO FRANK AG, 70771 Leinfelden-Echterdingen (DE)
(72) Erfinder: Pfeiffer, Ulrich, 71282 Hemmingen (DE); Nolting, Frank, 44866 Bochum (DE); Fingerle, Stefan, 72768 Rommelsbach (DE)
(74) Vertreter: Kohler Schmid Möbus

(56) Entgegenhaltungen:
- EP-A1- 1 712 723
- US-A- 887 249

## Beschreibung

Die Erfindung betrifft ein Fenster, eine Tür oder dgl., insbesondere Schiebetür oder Schiebefenster, mit einer festen Einfassung und einem relativ zur festen Einfassung bewegbaren Flügel gemäß dem Oberbegriff von Anspruch 1.

In der US 887,249 ist eine Dichtungsanordnung beschrieben, die eine Befestigungslasche und eine um 90° dazu anzuordnende Lasche aufweist. Im Übergangsbereich von einer Lasche zur anderen Lasche ist ein Dichtungswulst vorgesehen.

Aus der EP 1 712 723 A1 ist ein Rahmen bekannt, an dem eine Dichtung angeordnet ist.

Es sind Fenster, Türen oder dgl. mit einer festen Einfassung und einem öffnen- und schließbaren Flügel bekannt, wobei bei geschlossenem Flügel zwischen diesem und der festen Einfassung ein Spalt verbleibt. Eine Dichtungsanordnung ist in einen abdichtenden- oder einen Öffnungszustand überführbar. Die Dichtungsanordnung verschließt den Spalt bzw. den ihr zugeordneten Teil des Spalts im abdichtenden Zustand Gegenluft durchtritt und gibt ihn im Öffnungszustand für Luftdurchtritt frei. Die Dichtungsanordnung umfasst ein in Falzquerrichtung bewegliches Dichtungselement, welches eine Dichtung trägt.

Derartige Dichtungsanordnungen werden gerne und häufig bei Schiebetüren eingesetzt. Es ist bekannt, sowohl eine horizontal verlaufende Dichtung als auch eine vertikal verlaufende Dichtung im Eckbereich enden zu lassen, sodass die am Flügel in horizontaler Richtung verlaufende Dichtung und die am Flügel in vertikaler Richtung verlaufende Dichtung im Eckbereich aneinander stoßen. Derartige Dichtungen können besonders einfach installiert werden. Allerdings gibt es bei derartig ausgestatteten Flügeln von insbesondere Schiebetüren Dichtigkeitsproblemen, da im Eckbereich keine prozesssichere Dichtung erfolgt.

Aufgabe der vorliegenden Erfindung ist es die vorhin beschriebenen Dichtungen zu verbessern.

Diese Aufgabe wird erfindungsgemäß auf einfache und überraschende Art und Weise durch ein Fenster, eine Tür oder dgl. mit den Merkmalen des Anspruchs 1 gelöst. Dadurch wird im Eckbereich ein Zusammenstoßen der vertikalen und der horizontalen Dichtung vermieden. Es entsteht kein Spalt zwischen zwei im Eckbereich zusammenlaufenden Dichtungsabschnitten. Durch die im Eckbereich umlaufende Dichtung kann eine zuverlässige Dichtwirkung erzielt werden.

Im horizontalen und/oder vertikalen Falzbereich ist ein abgerundetes Dichtungsumlenkteil vorgesehen. Das abgerundete Dichtungsumlenkteil dient dazu, die Dichtung um das Eck des Flügels zu führen. Dabei kann sich die Dichtung im Dichtungszustand an dem abgerundeten Dichtungsumlenkteil abstützen, sodass auch im Eckbereich ein ausreichender Anpressdruck der Dichtung an die feste Einfassung realisiert werden kann.

Besonders bevorzugt ist es, wenn das Dichtungsumlenkteil an einem Querschieber angeordnet ist, durch den ein horizontal und/oder vertikal verlaufender Dichtungsabschnitt quer zur Falzumfangsrichtung bewegbar ist. An dem Querschieber kann ein Dichtungselement angeordnet sein, an welchem wiederum die Dichtung befestigt ist. Über dem Querschieber kann der Spaltlüftungszustand eingestellt werden. Die Anordnung des Dichtungsumlenkteils am Querschieber hat noch den weiteren Vorteil, dass das Dichtungsumlenkteil zusammen mit dem Querschieber bewegt wird. Der Querschieber ist der Impulsgeber für das Dichtungselement, welches eine daran befestigte Dichtung entweder unten auf eine Bodenschwelle oder oben an eine Führungsschiene einer Schiebetür presst. In einem Spaltlüftungszustand, wenn also die horizontale Dichtung, die an dem Dichtungselement befestigt ist, nicht an der Bodenschwelle bzw. an der Führungsschiene anliegt, bildet die Dichtung im Eckbereich eine leichte Wölbung und liegt nicht vollständig am Dichtungsumlenkteil an. Wird jedoch eine horizontale Dichtung in einen Dichtungszustand gebracht, so wird auch der Querschieber nach unten bzw. nach oben bewegt, sodass die Dichtung im Eckbereich des Flügels gespannt wird. Dabei wird eine Dehnung der Dichtung ausgenutzt. Vorzugsweise sind das Dichtungsumlenkteil und der Querschieber einstückig ausgebildet.

Besonders bevorzugt ist es, wenn das Dichtungsumlenkteil zumindest eine Nut zur Aufnahme eines Dichtungsabschnitts aufweist. Dadurch wird eine Führung um das Eck des Flügelprofils definiert.

Weitere Vorteile ergeben sich, wenn die Nut hinterschnittfrei ausgebildet ist. Dadurch ist es möglich, dass sich die Dichtung beim Hebevorgang des Dichtungselements frei bewegen kann.

Vorzugsweise ist der Querschieber Bestandteil eines Beschlags, der ein Dichtungselement aufweist, an dem die Dichtung zumindest abschnittsweise mit einem ersten Befestigungsabschnitt befestigt ist. Der Befestigungsabschnitt kann dabei in eine hinterschnittene Nut des Dichtungselements eingesteckt sein. Dadurch wird die Dichtung am Flügel gehalten und kann zum anderen über eine Bewegung des Dichtungselements mittels des Querschiebers ein Spalt zwischen Flügel und fester Einfassung geöffnet und dichtend verschlossenen werden.

Besonders bevorzugt ist es, wenn der Flügel ein im Eckbereich verlaufende Nut aufweist, in der die Dichtung mit einem zweiten Befestigungsabschnitt gehalten ist. Dadurch wird zum einen die Dichtung am Flügel fixiert und zum anderen wird eine Abdichtung gegenüber dem Flügel realisiert. Der erste Befestigungsabschnitt der Dichtung kann im Eckbereich in der hinterschnittfreien Nut des Dichtungsumlenkteils geführt sein.

Bei einer besonders bevorzugten Ausgestaltung der Erfindung kann an der festen Einfassung in deren Eckbereich ein eine Dichtfläche ausbildendes Dichtkissen vorgesehen sein. Das Dichtkissen ist vorzugsweise zumindest abschnittsweise abgerundet. Dadurch wird die Dichtwirkung im Eckbereich verbessert. Insbesondere kann die Abrundung des Dichtkissens auf die Rundung des Dichtungsumlenkteils abgestimmt sein.

Besonders bevorzugt ist es, wenn das Dichtkissen die Dichtfläche der Dichtung von der horizontalen in die vertikale umlenkt. Dadurch wird sicher gestellt, dass eine kontinuierliche, unterbrechungsfreie Dichtfläche realisiert wird und im Eckbereich des Fensters, der Tür oder dgl. eine zuverlässige Dichtwirkung erfolgt.

Vorzugsweise ist das Dichtkissen derart ausgebildet, dass die Dichtfläche beim Übergang von der horizontalen in die vertikale um einen vorgegebenen Winkel, insbesondere 90° gedreht wird. Insbesondere wird dadurch ein Tangens der den Übergang der Dichtebene ermöglicht. Die Dichtebene wandert von der waagrecht aufliegenden in eine Schräglage, die durch das Rahmenkissen definiert wird. Die Geometrie des Dichtkissens führt die Dichtung in die senkrechte.

Gemäß einer Ausführungsform kann vorgesehen sein, dass das Dichtkissen einen Schlitz für eine Rollenführung einer Schiebetüre aufweist. Die Schenkel des Dichtkissens, die den Schlitz begrenzen, dienen bereits dazu, die Dichtfläche umzulenken, sodass sichergestellt ist, dass beidseits der Rollenführung auch im Eckbereich des Fensters, der Tür oder dgl. eine zuverlässige Dichtung erfolgt.

Weitere Merkmale und Vorteile der Erfindung ergeben sich aus der nachfolgenden Beschreibung von Ausführungsbeispielen der Erfindung, anhand der Figuren der Zeichnung, die erfindungswesentliche Einzelheiten zeigen, und aus den Ansprüchen. Die einzelnen Merkmale können je einzeln für sich oder zu mehreren in beliebiger Kombination bei einer Variante der Erfindung verwirklicht sein.

Bevorzugte Ausführungsbeispiele der Erfindung sind in der Zeichnung schematisch dargestellt und werden nachfolgend mit Bezug zu den Figuren der Zeichnung näher erläutert. Es zeigt:
- Fig. 1: eine Darstellung des unteren Eckbereichs eines Flügels einer Schiebetür ohne Dichtung;
- Fig. 2: eine der Figur 1 entsprechende Darstellung mit zwei Dichtungen im Eckbereich;
- Fig. 3: eine perspektivische Darstellung eines Querschiebers mit Dichtungsumlenkteil;
- Fig. 4: ein im Eckbereich einer festen Einfassung angeordnetes Dichtkissen;
- Fig. 5: eine Schnittdarstellung durch einen Flügel und eine feste Einfassung.

Die Fig. 1 zeigt einen Flügel 1 einer Schiebetür im unteren Eckbereich. In der gezeigten Darstellung weist der Flügel 1 keine Dichtung auf. Neben einer Rolle 2, die zum Verschieben des Flügels 1 dient, ist ein Querschieber 3 dargestellt, der Bestandteil eines Beschlags ist und in Falzquerrichtung, also im Ausführungsbeispiel in Richtung auf eine Bodenschwelle, die hier nicht dargestellt ist, bewegbar ist. An dem Querschieber 3 können Dichtungselemente befestigt werden, an denen wiederum eine Dichtung befestigbar ist. Der Querschieber 3 weist Dichtungsumlenkteile 4, 5 auf, die jeweils eine hinterschnittfreie Nut 6, 7 aufweisen. Durch die Nuten 6, 7 können Abschnitte, insbesondere Befestigungsabschnitte von ihm Eckbereich 8 umlaufenden Dichtungen geführt werden.

Die Figur 2 entspricht im Wesentlichen der Figur 1 mit dem Unterschied, dass hier zwei Dichtungen 10, 11 dargestellt sind, die im Eckbereich 8 in einem Stück verlaufen, also unterbrechungsfrei ausgebildet sind. Die Dichtungen 10, 11 weisen jeweils einen horizontal verlaufenden Dichtungsabschnitt 12, 13 und einen vertikal verlaufenden Dichtungsabschnitt 14, 15 auf. Die Abschnitte 12, 14 und 13, 15 sind im Eckbereich 8 miteinander verbunden. Die horizontalen Dichtungsabschnitte 12, 13 können sich entlang der gesamten Länge des Flügels 1 erstrecken. Ebenso können sich die vertikalen Dichtungsabschnitte 14, 15 entlang der gesamten Höhe des Flügels 1 erstrecken.

In der Figur 3 ist der Querschieber 3 in perspektivischer Darstellung gezeigt. Der Querschieber 3 weist Rastnasen 20, 21 auf, über die Dichtungselemente an dem Querschieber 3 befestigt werden können. Weiterhin weist der Querschieber 3 eine Steuerkurve 22 auf, sodass der Querschieber 3 in Falzquerrichtung verstellt werden kann, je nachdem, ob ein Spaltlüftungszustand eingestellt werden soll oder der Spalt zwischen Flügel 1 und fester Einfassung bei verriegeltem oder unverriegeltem Flügel 1 verschlossen werden soll. Die Dichtungsumlenkteile 4, 5 sind an den Querschieber 3 angeformt und sind bei eingebautem Querschieber 3 im Eckbereich 8 des Flügels 1 angeordnet. Sie weisen hinterschnittfreie Nuten 6, 7 auf. Dadurch, dass die Nuten 6, 7 ohne Hinterschnitt ausgeführt sind, können sich die Dichtungen 10, 11 von den Dichtungsumlenkteilen im Spaltlüftungszustand etwas lösen. Andererseits werden sie im Dichtungszustand, wenn also der Querschieber 3 in Richtung Bodenschwelle oder Führungsschiene quer zur Falzumfangsrichtung verschoben ist, in den Nuten 6, 7 geführt.

In der Figur 4 ist ein Dichtkissen 30 gezeigt. An den Schenkeln 31, 32, die einen Schlitz 33 für eine hier nicht dargestellte Rollenführung begrenzen, kommen zunächst die horizontalen Dichtungsabschnitte 12, 13 zur Anlage und dichten gegenüber den schrägen Flächen 34, 35 ab. Die zwischen den Flächen 34, 35 und den horizontalen Dichtungsabschnitten 12, 13 gebildeten Dichtflächen werden aufgrund der Formgebung des Dichtkissens 30 gedreht, insbesondere um 90° gedreht, sodass die vertikalen Dichtungsabschnitte 14, 15 an den ebenfalls schrägen Flächen 36, 37 dichtend anliegen, wobei die Dichtebene bzw. Dichtfläche durch die Flächen 36, 37 definiert werden. Die Umlenkung der Dichtflächen erfolgt durch die abgerundeten Bereiche 38, 39, an denen im Dichtungszustand die Verbindungsstücke der Abschnitte 12, 14 bzw. 13, 15 dichtend anliegen.

Die Figur 5 zeigt eine Querschnittsdarstellung des Flügels 1 und einer festen Einfassung 40. Die Schenkel 31, 32 liegen beidseits der Rollenführung 41, die in einer Beschlagteilnut 42 angeordnet ist. Die Dichtungen 10, 11 sind mit einem ersten Befestigungsabschnitt 43, 44 an Dichtungselementen 45, 46 befestigt. Diese sind wiederum an dem Querschieber 3 gehalten. Zweite Befestigungsabschnitte 47, 48 der Dichtungen 10, 11 sind in Nuten 49, 50 des Flügels 1 angeordnet. Diese Nuten sind auch im Eckbereich 8 umlaufend ausgebildet, sodass die Dichtungen 10, 11 auch im Eckbereich 8 an dem Flügel 1 gehalten sind. Die ersten Befestigungsabschnitte 43, 44 werden im Eckbereich in den Nuten 6, 7 der Dichtungsumlenkteile 4, 5 geführt. Sie sind jedoch daran nicht befestigt sondern lösbar in den Nuten 6, 7 angeordnet.

## Patentansprüche

1. Fenster, Tür oder dgl., insbesondere Schiebetür oder Schiebefenster, mit einer festen Einfassung (40) und einem relativ zur festen Einfassung (40) bewegbaren Flügel (1), einem Eckdichtungssystem mit einer Dichtung (10, 11), die am Flügel (1) falzseitig angeordnet ist, wobei die Dichtung (10, 11) in einem Stück um eine Ecke des Flügels (1) verläuft, **dadurch gekennzeichnet, dass** im horizontalen und/oder vertikalen Falzbereich ein abgerundetes Dichtungsumlenkteil (4, 5) vorgesehen ist.

2. Fenster, Tür oder dgl. nach Anspruch 1, **dadurch gekennzeichnet, dass** das Dichtungsumlenkteil (4, 5) an einem Querschieber (3) angeordnet ist, durch den ein horizontal und/oder vertikal verlaufender Dichtungsabschnitt (12, 13, 14, 15) quer zur Falzumfangsrichtung bewegbar ist.

3. Fenster, Tür oder dgl. nach einem der Ansprüche 1 oder 2, **dadurch gekennzeichnet, dass** das Dichtungsumlenkteil (4, 5) zumindest eine Nut (6, 7) zur Aufnahme eines Dichtungsabschnitts (12, 13, 14, 15) aufweist.

4. Fenster, Tür oder dgl. nach Anspruch 3, **dadurch gekennzeichnet, dass** die Nut (6, 7) hinterschnittfrei ausgebildet ist.

5. Fenster, Tür oder dgl. nach einem der vorhergehenden Ansprüche, **dadurch gekennzeichnet, dass** der Querschieber (3) Bestandteil eines Beschlags ist, der ein Dichtungselement (45, 46) aufweist, an dem die Dichtung (10, 11) zumindest abschnittsweise mit einem ersten Befestigungsabschnitt (43, 44) befestigt ist.

6. Fenster, Tür oder dgl. nach einem der vorhergehenden Ansprüche, **dadurch gekennzeichnet, dass** der Flügel (1) eine im Eckbereich verlaufende Nut aufweist, in der die Dichtung (10, 11) mit einem zweiten Befestigungsabschnitt (47, 48) gehalten ist.

7. Fenster, Tür oder dgl. nach einem der vorhergehenden Ansprüche, **dadurch gekennzeichnet, dass** an der festen Einfassung (40) in deren Eckbereich ein eine Dichtfläche ausbildendes Dichtkissen (30) vorgesehen ist.

8. Fenster, Tür oder dgl. nach einem der vorhergehenden Ansprüche, **dadurch gekennzeichnet, dass** das Dichtkissen (30) die Dichtfläche der Dichtung von der Horizontalen in die Vertikale umlenkt.

9. Fenster, Tür oder dgl. nach einem der vorhergehenden Ansprüche, **dadurch gekennzeichnet, dass** das Dichtkissen (30) derart ausgebildet ist, dass die Dichtfläche beim Übergang von der Horizontalen in die Vertikale um einen vorgegebenen Winkel, insbesondere 90°, gedreht wird.

10. Fenster, Tür oder dgl. nach einem der vorhergehenden Ansprüche, **dadurch gekennzeichnet, dass** das Dichtkissen (30) einen Schlitz (33) für eine Rollenführung einer Schiebetüre aufweist.

## Claims

1. Window, door or the like, in particular a sliding door or sliding window, having a fixed surround (40) and a leaf (1) which can be moved relative to the fixed surround (40), a corner sealing system having a seal (10, 11) which is arranged on the leaf (1) at the rebate side, the seal (10, 11) extending in one piece around the corner of the leaf (1), **characterised in that** a rounded sealing redirection portion (4, 5) is provided in the horizontal and/or vertical rebate region.

2. Window, door or the like according to claim 1, **characterised in that** the sealing redirection portion (4, 5) is arranged on a transverse sliding member (3), through which a sealing portion (12, 13, 14, 15) which extends horizontally and/or vertically can be moved transversely relative to the peripheral rebate direction.

3. Window, door or the like according to either claim 1 or claim 2, **characterised in that** the sealing redirection portion (4, 5) has at least one groove (6, 7) for receiving a sealing portion (12, 13, 14, 15).

4. Window, door or the like according to claim 3, **characterised in that** the groove (6, 7) is constructed so as to be free from undercuts.

5. Window, door or the like according to any one of the preceding claims, **characterised in that** the transverse sliding member (3) is an integral component of a fitting which has a sealing element (45, 46), to which the seal (10, 11) is at least partially secured with a first securing portion (43, 44).

6. Window, door or the like according to any one of the preceding claims, **characterised in that** the leaf (1) has a groove which extends in the corner region and in which the seal (10, 11) is retained with a second securing portion (47, 48).

7. Window, door or the like according to any one of the preceding claims, **characterised in that** a sealing cushion (30) which forms a sealing face is provided on the fixed surround (40) in the corner region thereof.

8. Window, door or the like according to any one of the preceding claims, **characterised in that** the sealing cushion (30) redirects the sealing face of the seal from the horizontal into the vertical.

9. Window, door or the like according to any one of the preceding claims, **characterised in that** the sealing cushion (30) is constructed in such a manner that, during movement from the horizontal into the vertical, the sealing face is rotated through a predetermined angle, in particular 90°.

10. Window, door or the like according to any one of the preceding claims, **characterised in that** the sealing cushion (30) has a slot (33) for a roller guide of a sliding door.

## Revendications

1. Fenêtre, porte ou structure similaire, notamment porte coulissante ou fenêtre coulissante comprenant un encadrement fixe (40), un battant (1) mobile par rapport audit encadrement fixe (40), et un système d'étanchement d'angle muni d'une garniture d'étanchement (10, 11) disposée côté feuillure du battant (1), ladite garniture d'étanchement (10, 11) s'étendant d'une seule pièce autour d'un coin dudit battant (1), **caractérisée par le fait qu'**une partie déflectrice arrondie (4, 5) de la garniture est prévue dans la (les) région(s) horizontale et/ou verticale de la feuillure.

2. Fenêtre, porte ou structure similaire selon la revendication 1, **caractérisée par le fait que** la partie déflectrice (4, 5) de la garniture d'étanchement est située sur une pièce coulissante transversale (3) par l'intermédiaire de laquelle des mouvements peuvent être imprimés, transversalement par rapport à la direction périphérique de la feuillure, à une région (12, 13, 14, 15) de ladite garniture qui s'étend horizontalement et/ou verticalement.

3. Fenêtre, porte ou structure similaire selon l'une des revendications 1 ou 2, **caractérisée par le fait que** la partie déflectrice (4, 5) de la garniture d'étanchement présente au moins une rainure (6, 7) conçue pour recevoir une région (12, 13, 14, 15) de ladite garniture.

4. Fenêtre, porte ou structure similaire selon la revendication 3, **caractérisée par le fait que** la rainure (6, 7) est de réalisation exempte de contre-dépouilles.

5. Fenêtre, porte ou structure similaire selon l'une des revendications précédentes, **caractérisée par le fait que** la pièce coulissante transversale (3) fait partie intégrante d'une ferrure dotée d'un élément d'étanchement (45, 46) auquel la garniture d'étanchement (10, 11) est fixée, au moins par zones, par un premier tronçon de fixation (43, 44).

6. Fenêtre, porte ou structure similaire selon l'une des revendications précédentes, **caractérisée par le fait que** le battant (1) comporte une rainure qui s'étend dans la zone d'angle, et dans laquelle la garniture d'étanchement (10, 11) est retenue par un second tronçon de fixation (47, 48).

7. Fenêtre, porte ou structure similaire selon l'une des revendications précédentes, **caractérisée par le fait qu'**un coussin d'étanchement (30) matérialisant une surface d'étanchement est prévu sur l'encadrement fixe (40), dans la zone d'angle de ce dernier.

8. Fenêtre, porte ou structure similaire selon l'une des revendications précédentes, **caractérisée par le fait que** le coussin d'étanchement (30) dévie la surface d'étanchement de la garniture d'étanchement, de l'horizontale à la verticale.

9. Fenêtre, porte ou structure similaire selon l'une des revendications précédentes, **caractérisée par le fait que** le coussin d'étanchement (30) est réalisé de façon telle que la surface d'étanchement soit déjetée d'un angle préétabli, en particulier de 90°, à la transition de l'horizontale à la verticale.

10. Fenêtre, porte ou structure similaire selon l'une des revendications précédentes, **caractérisée par le fait que** le coussin d'étanchement (30) présente une fente (33) dédiée à un guide à rouleaux équipant une porte coulissante.
